# FASCICULE DE BREVET EUROPEEN

(11) **EP 2 080 066 B1**
(45) Date de publication et mention de la délivrance du brevet: **20.04.2011**
(21) Numéro de dépôt: 07820995.4
(22) Date de dépôt: 05.10.2007
(51) Int. Cl.: G04B 1/16, G04B 31/012

(54) **PIECE D'HORLOGERIE**
UHR
TIMEPIECE

(30) Priorité: 20.10.2006 CH 16682006
(43) Date de publication de la demande: 22.07.2009
(73) Titulaire: Eterna SA Fabrique d'horlogerie, 2540 Grenchen (CH)
(72) Inventeur: KURY, Patrick, 4513 Langendorf (CH)
(74) Mandataire: GLN
(86) Numéro de dépôt international: PCT/EP2007/060622
(87) Numéro de publication internationale: WO 2008/046750

(56) Documents cités:
- FR-A- 2 341 885
- FR-A- 2 341 886
- JP-A- 11 174 162

## Description

### Domaine technique

La présente invention se rapporte au domaine de l'horlogerie mécanique et concerne, plus particulièrement, une pièce d'horlogerie dont le barillet est agencé de manière avantageuse.

Le barillet est l'organe moteur utilisé dans les montres mécaniques. Il agit comme accumulateur d'énergie en étant armé par l'utilisateur ou par une masse oscillante et en restituant progressivement au rouage de la montre l'énergie qu'il a emmagasinée.

### Etat de la technique

Un barillet de type conventionnel comporte :
- un tambour de barillet, qui est une sorte de boîte cylindrique comprenant un fond et des parois latérales, le tambour étant muni d'une denture extérieure pour entraîner le rouage,
- un arbre de barillet pivotant entre pont et platine et muni d'un crochet disposé sur sa bonde,
- un ressort lame fixé, par une première extrémité à un dégagement opéré sur le diamètre intérieur des parois latérales du tambour et, par une deuxième extrémité au crochet de l'arbre de barillet, et
- un couvercle fermant le tambour.

Le tambour et le couvercle servent généralement de pivotement à l'arbre de barillet afin de stabiliser ce dernier. Un rochet est monté solidaire de l'arbre de barillet, généralement à carré. Il est entraîné par un dispositif de remontage, manuel ou automatique, pour faire pivoter l'arbre et armer le ressort de barillet.

L'homme du métier sait que l'un des facteurs principaux pour améliorer le rendement d'un mouvement est la qualité des pivotements des différents éléments et la faiblesse des frottements impliqués. Ce point est particulièrement essentiel au niveau du barillet où les forces qui s'exercent sont importantes et où les défauts dans le guidage de l'arbre et du tambour peuvent avoir des conséquences non négligeables au niveau de la réserve de marche.

Le document CH 610178 propose, dans le but d'améliorer la qualité de pivotement du barillet, de le monter en porte-à-faux au moyen d'un roulement à billes. L'arbre de barillet est chassé à l'intérieur de la bague intérieure de ce roulement tandis que la bague extérieure est fixée dans un logement ménagé dans la platine. En outre, le tambour est pivoté par l'extérieur au moyen de galets avec lesquels il coopère.

Or, la présence des galets est particulièrement gênante au niveau de l'encombrement que ceux-ci génèrent. En outre, l'expérience montre que la précision du dispositif proposé dans le document susmentionné n'est pas très satisfaisante.

On connaît également du document JP11174162 la possibilité de monter le barillet au moyen d'un premier roulement à billes interposé entre le tambour et l'arbre du barillet, et un deuxième roulement à billes interposée entre l'arbre et la platine. L'encombrement de ce dispositif n'est pas des plus satisfaisantes.

La présente invention a pour but non seulement de pallier ces inconvénients, mais aussi d'améliorer le pivotement du barillet.

### Divulgation de l'invention

De façon plus précise, selon l'invention, le tambour de barillet est pivoté par un premier roulement à billes dont une bague est solidaire de la platine et une autre bague est solidaire du fond du tambour. Cette autre bague étant placée sur la face dudit fond côté platine.

Avantageusement, l'arbre de barillet est pivoté dans la platine au moyen d'un deuxième roulement à billes.

Selon un mode de réalisation préféré, l'arbre de barillet et le tambour sont montés pivotants par rapport à la platine au moyen d'un roulement à billes comprenant une bague intermédiaire fixée à la platine, une bague intérieure solidaire de l'arbre et une bague extérieure solidaire du fond du tambour.

### Brève description des dessins

D'autres détails apparaîtront plus clairement à la lecture de la description qui suit, faite en référence au dessin annexé, dans lequel :
- la figure 1 est une vue en coupe d'un mode de réalisation préféré,
- les figures 2a et 2b sont respectivement des vues en coupe et de dessus d'un roulement utilisé dans le mode de réalisation de la figure 1, et
- les figures 3 à 7 montrent des vues en coupe de différents modes de réalisation de l'invention.

### Mode(s) de réalisation de l'invention

On a représenté sur la figure 1, une platine 10 portant les éléments essentiels d'un mouvement d'horlogerie, dont seul l'accumulateur d'énergie est représenté. Celui-ci est constitué, de manière conventionnelle, d'un barillet 12 monté sur la platine 10 et comporte un arbre 14 doté de moyens de pivotement sur la platine 10. Le corps de l'arbre 14 définit une bonde 16 munie d'un crochet 18.

Un tambour 20 est traversé en son centre par l'arbre 14 et, selon un aspect important de la présente invention qui sera détaillé ci-après, est pivoté sur la platine 10. Le tambour est muni d'une denture extérieure 22 pour entraîner un rouage d'une montre. Il comprend un fond situé du côté de la platine et des parois latérales formant son diamètre qui définissent un logement 24. Un dégagement 26 est opéré à l'intérieur des parois latérales. Le tambour 20 est libre de pivoter par rapport à l'arbre 14 et il peut constituer un palier pour ce dernier.

Un ressort lame, non visible au dessin, est disposé dans le logement 24, fixé par une première extrémité au crochet 18 et par une deuxième extrémité au tambour, au niveau du dégagement 26.

Un couvercle 28 ferme le tambour 20. Il est également traversé par l'arbre 14 en son centre et peut constituer un palier pour ce dernier.

Une roue à rochet 30 est montée solidaire de l'arbre 14, par exemple au moyen d'une vis 32. Cette roue est destinée à être entraînée par des moyens de remontage connus de l'homme du métier afin d'armer le ressort lame.

Particulièrement à l'invention, le tambour 20 est pivoté sur la platine 10 au moyen d'un roulement à billes 34. Selon le mode de réalisation préféré illustré sur la figure 1, ce roulement comprend :
- une bague intermédiaire 36 fixée à la platine, par exemple par vissage, et
- une bague extérieure 38 rendue solidaire du fond tambour, par exemple par vissage également.

Dans ce mode de réalisation préféré, les moyens de pivotement de l'arbre 14 sur la platine 10 sont également constitués d'un roulement à billes 40, comprenant une première bague intérieure 42 rendue solidaire de l'arbre, par exemple par chassage et une deuxième bague 44 (visible sur les figures 5 et 6) solidaire de la platine 10. Avantageusement, la deuxième bague du roulement par lequel l'arbre pivote est constituée par la bague intermédiaire 36.

De la sorte, l'arbre de barillet 14 et le tambour 20 sont montés pivotants par rapport à la platine au moyen d'un roulement à billes comprenant une bague intermédiaire 36 fixée à la platine, une bague intérieure 42 solidaire de l'arbre et une bague extérieure 38 solidaire du fond du tambour. Avantageusement le fond du tambour 20 peut présenter une légère surépaisseur afin de le renforcer au niveau du passage des vis. De plus, cette surépaisseur permet de définir un léger jeu entre le fond du barillet 12 et les autres éléments du roulement, évitant tout frottement superflu.

Un exemple de roulement utilisé est particulièrement visible sur la figure 2. Il définit un plan général. Dans le passage suivant, le côté inférieur du roulement est disposé côté platine 10 sur la figure 1 et son côté supérieur est orienté du côté de la roue à rochet 30.

Le roulement comprend donc une bague intérieure 42 munie d'un trou central circulaire, dans lequel l'arbre 14 est destiné à prendre place. La bague intérieure 42 présente un pied 42a s'étendant au niveau inférieur de sa paroi extérieure, dans le plan général du roulement. L'extrémité de ce pied 42a est conformée de manière à présenter une surface de roulement pour les billes.

La bague intermédiaire 36 comprend une première gorge 36a parallèle au plan général du roulement, disposée sur la paroi intérieure, sensiblement au milieu de son épaisseur. Elle présente également un pied 36b s'étendant du côté supérieur de sa paroi extérieure, dans le plan général du roulement. La gorge 36a est conformée de manière à former un chemin de roulement, tandis que le pied 36b présente une surface de roulement pour les billes. Les gorges sont typiquement en forme de V. La bague 36 est traversée par des trous 46 pour permettre sa fixation à la platine 10.

La bague extérieure 38 comprend une deuxième gorge 38a parallèle au plan général du roulement, disposée sur la paroi intérieure, sensiblement au milieu de son épaisseur. La gorge 38a est conformée de manière à former un chemin de roulement pour les billes, elle est typiquement en forme de V. La paroi extérieure est cylindrique et épouse une creusure de forme adaptée, ménagée dans la platine 10. La bague 38 est traversée par des trous 46 pour permettre sa fixation au tambour 20.

Des anneaux 48 sont agencés, respectivement, sur la bague intérieure 42 et sur la bague intermédiaire 36, en regard de leur pied, de manière à former avec eux un chemin de roulement pour les billes. Les anneaux 48 sont chassés et soudés aux bagues après la mise en place des billes, assurant en outre le maintien de l'ensemble.

Bien entendu, les pieds et les gorges peuvent être inversés. C'est-à-dire que la bague intérieure peut présenter une gorge sur sa paroi extérieure, la paroi intérieure de la bague intermédiaire présentant alors un pied coopérant avec un anneau, etc...

Il est évident que, vu les dimensions d'un barillet 12 de pièce d'horlogerie, les roulements utilisés sont des micro-roulements dont la précision doit être maximale de manière à garantir un positionnement parfait des axes de pivotement et un guidage optimal des éléments en mouvement. Ces micro-roulements sont, par exemple, produits par la société Micro Precision System AG.

Pivoter le tambour de barillet 20 de la sorte permet de le positionner de manière excellente et d'obtenir des conditions de pivotement n'engendrant que peu de frottement. De plus, il n'est nul besoin de moyen de guidage périphérique, ce qui libère toute la place autour du barillet pour d'autres éléments du mouvement. En outre, le fait que la bague intermédiaire 36, qui constitue l'élément de liaison à la platine 10 et donc l'élément de référence pour le pivotement de l'arbre 14 et du tambour 20, soit d'un diamètre relativement important, en tout cas plus important que si ces éléments étaient pivotés directement au niveau de leur axe de pivotement, apporte auxdits éléments une meilleure stabilité et une plus grande précision à leur mouvement. Ceci est bénéfique non seulement pour le pivotement du tambour 20, mais aussi pour celui de l'arbre 14 qui subit beaucoup mieux les contraintes que les arbres de barillet de l'état de la technique également pivotés par un roulement à bille, mais disposé directement au niveau de leur centre. Le rendement obtenu avec un barillet tel que décrit ci-dessus est amélioré sensiblement par rapport aux barillets de l'état de la technique.

Dans le mode de réalisation illustré, l'arbre de barillet 14 n'est pas monté en porte-à-faux afin d'améliorer la précision de son positionnement. Son extrémité située du côté opposé à la platine est pivotée par un troisième roulement à billes 49 agencé au moyen d'un pont d'arbre 50, vissé sur la platine. De manière classique, ce roulement 49 comprend une première bague extérieure 52 chassée dans le pont 50 et une deuxième bague intérieure 54 solidaire de l'arbre 14. La roue à rochet 30 surmonte le roulement 49 et le pont 50 et est vissée dans l'arbre 14. Elle pourrait également être disposée à l'autre extrémité de l'arbre 14.

Selon une première variante illustrée sur la figure 3, le troisième roulement 49 est directement logé dans le couvercle du barillet, ce qui permet de faire l'économie du pont 50, diminuant ainsi l'épaisseur de l'ensemble.

Selon trois autres variantes illustrées sur les figures 4, 5 et 6, les moyens de pivotement de l'arbre sur la platine et ceux du tambour sur la platine sont indépendants. L'arbre est pivoté par un roulement à billes 40 (figure 4 et 5) ou par un pivotement conventionnel (figure 6), au moyen d'une pierre 54. Le roulement 34 par lequel le tambour 20 est pivoté sur la platine 10 peut alors être fixé à celle-ci par sa bague intérieure 36 (figure 4) ou par sa bague extérieure 38. Le fond du tambour est respectivement fixé à la bague extérieure 38 (figure 4) ou à la bague intérieure 36 du roulement.

Dans une variante supplémentaire, représentée à la figure 7, le tambour 20 et l'arbre 14 sont pivotés au moyen d'un seul roulement comportant trois bagues 36, 42 et 38, comme dans le mode de réalisation préféré, mais le fond du tambour est solidaire de la bague intermédiaire 36, tandis que la bague extérieure 38 est fixée à la platine 10. Avantageusement, cette bague extérieure 38 est chassée dans une creusure de la platine prévue à cet effet.

Ainsi est proposée une pièce d'horlogerie dont les différents éléments du barillet sont pivotés de manière optimale, tant au niveau du guidage qu'au niveau de la faiblesse des frottements. Ceci est obtenu sans encombrer la platine autour du barillet et permet même, selon le mode de réalisation choisi, de ne pas utiliser de pont pour le barillet ou la roue à rochet.

La réserve de marche d'un tel barillet est améliorée, grâce à son rendement, supérieur à ceux de l'état de la technique. Il est ainsi possible d'utiliser un ressort moins fort, donc de moindre épaisseur, pour donner l'amplitude voulue au balancier. Le ressort peut donc être enroulé sur un plus grand nombre de tour dans un même volume et donc emmagasiner une plus grande énergie.

## Revendications

1. Pièce d'horlogerie comprenant une platine (10) et un barillet monté sur la platine, ledit barillet comportant
un tambour (20) comprenant un fond et des parois latérales,
un arbre (14) traversant le tambour en son centre et doté de moyens de pivotement (40, 54) sur la platine,
un ressort lame logé dans le tambour et coopérant par une première extrémité avec l'arbre et par une deuxième extrémité avec le tambour, et
un couvercle (28) traversé par l'arbre et fermant ledit tambour,
une roue à rochet (30) étant reliée cinématiquement à l'arbre pour l'armage dudit ressort,
**caractérisée en ce que** le tambour est pivoté par un premier roulement à billes (34) dont une bague (36) est solidaire de la platine et une autre bague (38) est solidaire du fond dudit tambour, cette autre bague étant placée sur la face dudit fond côté platine.

2. Pièce d'horlogerie selon la revendication 1, **caractérisée en ce que** l'arbre de barillet (14) est pivoté dans la platine (10) au moyen d'un deuxième roulement à billes (40).

3. Pièce d'horlogerie selon la revendication 2, **caractérisée en ce que** l'arbre de barillet (14) et le tambour (20) sont montés pivotants par rapport à la platine (10) au moyen d'un roulement à billes comprenant une bague intermédiaire (36) fixée à la platine, une bague intérieure (42) solidaire de l'arbre et une bague extérieure (38) solidaire du fond du tambour.

4. Pièce d'horlogerie selon la revendication 2, **caractérisée en ce que** l'arbre de barillet (14) et le tambour (20) sont montés pivotants par rapport à la platine (10) au moyen d'un roulement à billes comprenant une bague intermédiaire (36) fixée au fond du tambour, une bague intérieure (42) solidaire de l'arbre et une bague extérieure (38) solidaire de la platine.

5. Pièce d'horlogerie selon la revendication précédente, **caractérisée en ce que** ladite bague extérieure est chassée dans une creusure ménagée dans la platine.

6. Pièce d'horlogerie selon l'une des revendications précédentes, **caractérisée en ce que**, en outre, l'arbre de barillet (14) est pivoté par un troisième roulement à billes (49) à son extrémité située du côté opposé à la platine (10).

7. Pièce d'horlogerie selon la revendication 6, **caractérisée en ce que** ledit troisième roulement à billes (48) est agencé au moyen d'un pont surmontant le barillet (12).

8. Pièce d'horlogerie selon la revendication 7, **caractérisée en ce que** ladite roue à rochet (30) est disposée du côté du pont opposé au barillet.

9. Pièce d'horlogerie selon la revendication 6, **caractérisée en ce que** ledit troisième roulement à billes (49) est logé dans ledit couvercle (28).

## Claims

1. A timepiece comprising a plate (10) and a barrel mounted on the plate, said barrel including
a drum (20) comprising a back and lateral walls,
an arbor (14) passing through the drum in the center thereof and provided with pivot means (40, 54) on the plate,
a strip spring housed in the drum and cooperating by a first end with the arbor and by a second end with the drum, and
a cover (28) passed through by the arbor and closing said drum,
a ratchet wheel (30) being kinematically connected to the arbor to wind said spring,
**characterized in that** the drum is pivoted by a first ball bearing (34) whereof a ring (36) is integral with the plate and another ring (38) is integral with the back of said drum, this other ring being placed on the face of said back in direction of the plate.

2. The timepiece according to claim 1, **characterized in that** the barrel arbor (14) is pivoted in the plate (10) using a second ball bearing (40).

3. The timepiece according to claim 2, **characterized in that** the barrel arbor (14) and the drum (20) are mounted pivoting relative to the plate (10) using a ball bearing comprising an intermediate ring (36) fixed to the plate, an inner ring (42) integral with the arbor and an outer ring (38) integral with the back of said drum.

4. The timepiece according to claim 2, **characterized in that** the barrel arbor (14) and the drum (20) are mounted pivoting relative to the plate (10) using a ball bearing comprising an intermediate ring (36) fixed to the back of the drum, an inner ring (42) integral with the arbor and an outer ring (38) integral with the plate.

5. The timepiece according to the preceding claim, **characterized in that** said outer ring is driven into a recess formed in the plate.

6. The timepiece according to any one of the preceding claims, **characterized in that**, moreover, the barrel arbor (14) is pivoted by a third ball bearing (49) at its end located on the side opposite the plate (10).

7. The timepiece according to claim 6, **characterized in that** said third ball bearing (48) is arranged using a bridge topping the barrel (12).

8. The timepiece according to claim 7, **characterized in that** said ratchet wheel (30) is arranged on the side of the bridge opposite the barrel.

9. The timepiece according to claim 6, **characterized in that** said third ball bearing (49) is housed in said cover (28).

## Patentansprüche

1. Uhr, die eine Werkplatte (10) und ein auf der Werkplatte montiertes Federhaus umfasst, wobei das Federhaus aufweist
eine Trommel (20), die einen Boden und Seitenwände umfasst,
eine Welle (14), die die Trommel in ihrem Zentrum durchquert und mit Drehmitteln (40, 54) auf der Werkplatte ausgestattet ist,
eine Blattfeder, die in der Trommel untergebracht ist und über ein erstes Ende mit der Welle und über ein zweites Ende mit der Trommel zusammenarbeitet, und
einen Deckel (28), der von der Welle durchquert wird und die Trommel verschließt,
ein Sperrrad (30), das kinematisch mit der Welle für das Spannen der Feder verbunden ist,
**dadurch gekennzeichnet, dass** die Trommel von einem ersten Kugellager (34) gedreht wird, von dem ein Ring (36) mit der Werkplatte verbunden ist und ein anderer Ring (38) mit dem Boden der Trommel verbunden ist, wobei dieser andere Ring auf der werkplattenseitigen Fläche des Bodens angeordnet ist.

2. Uhr nach Anspruch 1, **dadurch gekennzeichnet, dass** die Federhauswelle (14) in der Werkplatte (10) mit Hilfe eines zweiten Kugellagers (40) gedreht wird.

3. Uhr nach Anspruch 2, **dadurch gekennzeichnet, dass** die Federhauswelle (14) und die Trommel (20) im Verhältnis zur Werkplatte (10) mit Hilfe eines Kugellagers, das einen an der Werkplatte befestigten Zwischenring (36), einen mit der Welle verbundenen Innenring (42) und einen mit dem Boden der Trommel verbundenen Außenring (38) umfasst, drehend montiert sind.

4. Uhr nach Anspruch 2, **dadurch gekennzeichnet, dass** die Federhauswelle (14) und die Trommel (20) im Verhältnis zur Werkplatte (10) mit Hilfe eines Kugellagers, das einen am Boden der Trommel befestigten Zwischenring (36), einen mit der Welle verbundenen Innenring (42) und einen mit der Werkplatte verbundenen Außenring (38) umfasst, drehend montiert sind.

5. Uhr nach vorangehendem Anspruch, **dadurch gekennzeichnet, dass** der Außenring in eine in die Werkplatte eingearbeitete Vertiefung eingepresst ist.

6. Uhr nach einem der vorangehenden Ansprüche, **dadurch gekennzeichnet, dass** die Federhauswelle (14) weiterhin durch ein drittes Kugellager (49) an ihrem Ende, das sich an der der Werkplatte (10) gegenüberliegenden Seite befindet, gedreht wird.

7. Uhr nach Anspruch 6, **dadurch gekennzeichnet, dass** das dritte Kugellager (48) mit Hilfe einer Brücke über dem Federhaus (12) ausgebildet ist.

8. Uhr nach Anspruch 7, **dadurch gekennzeichnet, dass** das Sperrrad (30) auf der dem Federhaus gegenüberliegenden Seite der Brücke angeordnet ist.

9. Uhr nach Anspruch 6, **dadurch gekennzeichnet, dass** das dritte Kugellager (49) im Deckel (28) untergebracht ist.
